# FASCICULE DE BREVET EUROPEEN

(11) **EP 0 108 003 B1**
(45) Date de publication et mention de la délivrance du brevet: **11.05.1988**
(21) Numéro de dépôt: 83402026.5
(22) Date de dépôt: 18.10.1983
(51) Int. Cl.: H01P 7/08, H01P 7/10, H01P 1/208

(54) **Résonateurs bi-rubans et filtres réalisés à partir de ces résonateurs (11111)**
Doppelstreifen-Resonator und nach dieser Art gestaltetes Filter
Double strip line resonators and filter using such resonators

(30) Priorité: 29.10.1982 FR 8218236
(43) Date de publication de la demande: 09.05.1984
(73) Titulaire: THOMSON-CSF, 75008 Paris (FR)
(72) Inventeur: Mage, Jean-Claude, F-75379 Paris Cedex 08 (FR)
(74) Mandataire: Wang, Pierre

(56) Documents cités:
- DE-A- 2 805 965
- FR-A- 2 496 995
- US-A- 2 838 736
- US-A- 3 327 255
- IEEE TRANSACTIONS ON MICROWAVE THEORY AND TECHNIQUES, vol. MTT-21, no. 10, octobre 1973, pages 636-639, New York, USA, J. WATKINS: "Radiation loss from open-circuited dielectric resonators"
- G.L. MATTHAEI et al.: "Microwave filters, impedance-matching networks and coupling structures", 1964, McGraw-Hill Book Company, pages 422-425,770, New York, USA
- IEEE TRANSACTIONS ON MICROWAVE THEORY AND TECHNIQUES, vol. MTT-19, no. 7, juillet 1971, pages 643-652, New York, USA, T.D. IVELAND: "Dielectric resonator filters for application in microwave integrated circuits"
- ELECTRONICS LETTERS, vol. 18, no. 15, 22 juillet 1982, pages 661-663, Hitchin, GB., G. OHM et al.: "750 MHz microstrip bandpass filter on barium tetratitanate substrate"
- IEEE TRANSACTIONS ON BROADCASTING, vol. BC-26, no. 1, mars 1980, pages 1-6, New York, USA, K. WAKINO et al.: "Bandpass filter with dielectric materials used for broadcasting channel filter"

## Description

La présente invention concerne un filtre hautes fréquences réalisé à partir de résonateurs électromagnétiques que l'on peut appeler "résonateurs bi-ruban".

Dans la gamme des fréquences élevées appelée UHF (pratiquement de 300 MHz à 3 Ghz), les résonateurs et les filtres réalisés à partir de ces éléments sont souvent constitués de tronçons de lignes. Il peut s'agir de lignes coaxiales à air ou de lignes coaxiales chargées de diélectrique telles que mentionnées dans l'article: "Bandpass filter with dielectric materials used for broadcasting channel filter" de K. Wakino et Y. Konishi paru dans la revue I.E.E.E. Transactions on Broadcasting, vol. BC-26, No. 1, Mars 1980. Il est connu aussi de fabriquer des résonateurs et des filtres à partir de lignes microrubans comme l'indique l'article: "750 MHz microstrip bandpass filter on barium tetratitanate substrate" de G. Ohm et G. Schmoller paru dans la revue Electronics Letters, vol. 18, No. 15 du 22 Juillet 1982, ainsi que cela est également décrit dans l'ouvrage "Microwave filters impedance-matching networks and coupling structures" de G. L. Matthaei, pages 422-425 et 770 de 1964 publié par McGraw-Hill Book Company, New-York USA.

La technique des lignes coaxiales autorise la fabrication de résonateurs indépendants dont les fréquences propres peuvent être ajustées avant leur assemblage pour former des filtres. Cet assemblage peut être réalisé dans le cas d'un filtre passe-bande en plaçant les différents résonateurs bout à bout, les couplages entre deux tronçons de lignes consécutifs étant déterminés par les distances qui séparent leurs faces placées en vis-à-vis. Cependant, pour obtenir des coefficients de surtension intéressants (supérieurs à 500) il faut disposer de tronçons ayant une section assez importante. Typiquement un résonateur de diamètre de 20 mm métallisé à l'argent peut avoir un coefficient de surtension Q supérieur à 1000 pour une fréquence de 1 GHz. En outre, le couplage des résonateurs quart d'onde demeure délicat et la réalisation même de la structure coaxiale est assez complexe à cause des différentes opérations d'usinage et de métallisation d'éléments à section circulaire.

Des résonateurs peuvent être conçus en métallisant deux faces opposées d'un substrat tel que cela est décrit dans l'article de J. Watkins "Radiation Loss from Open-Circuited Dielectric Resonators" publiée dans IEEE Transactions on Microwave Theory and Techniques, Octobre 1973, pages 636-639, ou bien selon la technique des lignes microrubans. Ils sont généralement réalisés à partir d'un substrat diélectrique relativement large dont une face est entièrement métallisée et dont l'autre reçoit un conducteur métallique sous la forme d'une mince ruban. Cette technique présente deux inconvénients. D'une part, les coefficients de surtension propres Q des résonateurs sont toujours faibles (inférieur à 500) et par conséquent les performances de filtres formés à partir de ces résonateurs sont toujours modestes (pertes d'insertion élevées, supérieures à 3 dB vers 1 GHz). D'autre part, une fois le filtre réalisé, par dépôt de rubans sur un même substrat, il est pratiquement impossible d'ajuster les fréquences propres des résonateurs ainsi que leurs couplages mutuels. Ceci interdit la réalisation industrielle de filtres comportant un nombre de pôles élevé en raison des inévitables dispersions des caractéristiques: en particulier, de la constante diélectrique du substrat.

Afin de pallier ces inconvénients, l'invention concerne des filtres comportant des résonateurs réalisés à partir d'un parallélépipède constitué de matériau diélectrique. On réalise une ligne en métallisant deux faces opposées du parallélépipède et un résonateur À/4 ou À/2 suivant la longueur et la terminaison de la ligne.

L'invention a donc pour object un filtre haute fréquence comportant:
- un boitier comportant une face inférieure recouverte d'un substrat isolant;
- au moins un résonateur fixé audit substrat et comprenant un milieu diélectrique à six faces, caractérisé en ce que quatre au plus desdites faces étant recouvertes par une métallisation et deux autres faces non recouvertes étant opposées l'une à l'autre, lesdites faces métallisées étant perpendiculaires au plan du substrat.

L'invention sera mieux comprise et d'autres avantages apparaîtront au cours de la description qui va suivre et des figures annexées parmi lesquelles:
- la figure 1 représente une ligne microruban;
- les figures 2 et 3 représentent des résonateurs demi-onde selon l'invention;
- la figure 4 représente un résonateur quart d'onde selon l'invention;
- les figures 5 et 6 représentent un filtre passe-bande selon l'invention;
- la figure 7 est un diagramme donnant la résponse d'un filtre passe-bande;
- la figure 8 représente un filtre coupe-bande selon l'invention.

La figure 1 représente un guide d'onde que l'on appelle ligne microruban (microstrip line en anglais). Cette ligne est constituée par un substrat diélectrique plan 1 recouvert sur sa face inférieure d'une métallisation 2. La face opposée du substrat reçoit un ruban conducteur 3. C'est une technique de réalisation de guide d'onde assez connue. On peut envisager des guides d'onde réalisés par la métallisation de deux faces d'un solide diélectrique à six faces et se présentant différemment. C'est l'objet de la figure 2. Ce solide peut être un parallélépipède. Sur cette figure, on remarque un parallélépipède 4 en matériau diélectrique ayant une section rectangulaire de côtés a et b. Des métallisations 5 et 6 recouvrent deux faces opposées du diélectrique. A l'inverse de la ligne microruban, la ligne bi-ruban présente deux électrodes semblables. Le côté a est la distance qui sépare les deux électrodes 5 et 6. Une telle ligne propage des ondes électromagnétiques avec un indice efficace représente la longueur d'onde dans le vide et Àg la longueur d'onde dans le guide bi-ruban. Cet indice dépend de la constante diélectrique du matériau et de la géométrie de la ligne. Ainsi, en utilisant un barreau de diélectrique en tétratitanate de baryum BaTi₄0₉ de constante diélectrique 37, et de dimensions a et b comprises entre 5 et 10 mm, on obtient, pour 1 GHz, nₑ=4,7.

Une telle ligne peut présenter des fréquences de résonance propres suivant que la valeur de sa longueur L est un multiple pair ou impair de Àg/4 et selon les conditions aux limites. Dans la pratique, on s'intéressera au deux cas suivants:
- résonateur demi-onde:

- résonateur quart d'onde:

Des résonateurs demi-onde peuvent se présenter commen le montre la figure 2, c'est-à-dire en circuit ouvert, avec Ils peuvent aussi être du type représenté à la figure 3. On voit sur cette figure un guide d'onde bi-ruban formé par un barreau diélectrique 7 recouvert sur deux de ses faces de dépôts métalliques 8 et 9. Les conditions aux limites: métallisations des extrémités 10 et 11 en font un résonateur λ_{g}/₂ pour

Un resonateur λ_{g}/4 est représenté à la figure 4. Il est formé par une ligne bi-ruban définie par un barreau diélectrique 12, des métallisations 13 et 14 et un court-circuit 15 provoqué par la méallisation de l'un des bouts du barreau. Sa longueur L est égale à λ_{g}/4.

En utilisant un matériau de constant diélectrique 37 et des métallisations réalisées en argent sérigraphié, on obtient les résultats résumés dans le tableau 1. Les mesures ont été effectuées sur des résonateurs à section carrée (a=b) de type Àg/4 et Àg/2. Le tableau 1 donne également les valeurs de la fréquence de résonance fo, du coefficient de surtension Q à la résonance, du volume V pour chaque résonateur. En fait, ce qui est surtout important pour la section du barreau c'est la distance a qui sépare les métallisations.

On constate, à la lecture du Tableau 1, que la surtension Q est proportionelle à l'arête a et que à section constante, la surtension varie comme la racine carrée de la fréquence. On peut écrire Q=√f, K étant un coefficient de proportionnalité. Si on considère le rapport surtension/volume du diélectrique, on constate que la structure bi-ruban permet d'obtenir des résonateurs ayant d'excellentes performances par rapport à leur encombrement. Pour une surtension et un volume donnés on peut choisir entre les deux types de résonateurs. Par exemple, les résonateurs 4 et 5 sont équivalents à ce point de vue.

Afin de disposer de résonateurs stables en température, il est avantageux de choisir un diélectrique approprié. On peut par exemple utiliser un matériau tels que ceux qui ont fait l'objet du brevet de la Demanderesse No. 80.04 601 déposé le 29 Février 1980. Ces matériaux ont des proportions molaires relatives t Ti0₂, x Sn0₂, y Zr0₂, a NiO, b La₂0₃ et c Fe où les paramètres t, x, y, a, b et c satisfont aux inéoalités suivantes:

Pour x voisin de 0,35 le coefficient de variation thermique s'annule. La constante diélectrique élevée (environ 37) de tels matériaux autorise une réduction de volume des résonateurs pour une longueur d'onde donnée.

Ces résonateurs sont typiquement destinés à la réalisation de filtres passe-bande et coupe-bande dans la gamme UHF. Ils peuvent aussi servir à stabiliser des oscillateurs. Des exemples de réalisation de filtres au voisinage de 1 GHz sont présentés ci-dessous. Ils peuvent être aisément transposés à d'autres fréquences et peuvent être réalisés indifféremment à l'aide de résonateurs Àg/2 ou Àg/4.

Pour la réalisation de filtres, le type de résonateurs, leur longueur et leur section doivent être choisis en fonction des performances requises.

La figure 5 représente une réalisation d'un filtre passe-bande à quatre résonateurs 20, 21, 22 et 23. Ceux-ci correspondent par exemple au numéro 3 du tableau 1, soit a=b=7 mm et de type Àg/4. Ils sont disposés dans un boîtier 24 relié à la masse. La figure 5 est une vue de dessus du boîtier dont le couvercle a été ôté. Une coupe a été réalisée au niveau des trous 25 et 26 d'entrée et de sortie du signal. Le trou 25 permet le passage d'un conducteur 27 qui forme une boucle 29 de couplage, servant de moyens excitateurs, avec le résonateur 20. L'extrémité du conducteur 27 est ensuite reliée au boîtier. Le dispositif permettant la sortie du signal est constitué de façon similaire par un conducteur 28 qui forme une boucle 30, qui sert de moyens collecteurs, au niveau du résonateur 23 et dont l'extrémité est reliée à la masse. Le fond du boîtier est recouvert d'un substrat isolant 31 qui possède par exemple une très faible constante diélectrique. Les résonateurs sont fixés sur le substrat 31, par exemple par collage. Les métallisations des résonateurs quart d'onde sont respectivement parallèles entre elles et perpendiculaires au substrat comme l'indique la figure 5. Le couplage entre résonateurs se fait par inductance mutuelle. Les fréquences propres de chaque résonateur ont été au préalable ajustées soit par fabrication, soit par rodage. La mise au point du filtre est alors largement facilitée. On peut également séparer les résonateurs par des entretoises en matériau diélectrique de faible constante diélectrique. Les distances entre chaque résonateur peuvent être de l'ordre de l'arête a.

La figure 6 est une vue en coupe du filtre représenté à la figure 5, la coupe étant effectuée selon AA. Sur ces 2 figures, les mêmes références représentent les mêmes objets. Un couvercle métallique 32 ferme le boîtier et contribue à soustraire le filtre aux influences extérieures, Il peut être fixé au boîtier par des vis non représentées. Afin de procéder à des ajustements fins des couplages entre résonateurs, il est possible de placer des vis de réglage selon les axes 33,34 et 35. Ces vis, situées entre les résonateurs, modifient suivant l'état de leur enfoncement le champ électromagnétique qui règne entre les résonateurs.

A titre d'exemple, on a relevé la courbe du coefficient |S₂₁| de la matrice de diffusion en fonction de la fréquence f, c'est-à-dire l'allure de la réponse en fréquence du filtre passe bande à quatre pôles décrit précédemment. C'est l'objet de la figure 7. La réponse en fréquence du filtre est représentée par la courbe 40. L'axe des ordonnées est gradué en décibels. La courbe présente un maximum et deux flancs assez raides qui définissent un filtre passe-bande. Le filtre est caractérisé par une fréquence centrale fₒ, une bande passante Bₓ à x dB, l'ondulation que présente le maximum qui détermine une bande passante Bₒ, des pertes d'insertion. Les fréquences propres des résonateurs 20, 21, 22 et 23 sont respectivement 1060, 1080, 1080 et 1060 MHz. D'après le diagramme de la figure 7, on relève:
- des pertes d'insertion dans la gamme Bₒ inférieures ou égales à 2,5 dB,
- une fréquence centrale fₒ=1070 MHz,
- une ondulation dans la bande Bₒ≤0,5 dB, .
- la bande passante Bo=24 MHz,
- les bandes passantes à 20 dB et 40 dB, B₂₀=50 MHz et B₄₀=90 MHz.

Les mesures effectuées sur ce filtre donnent également |S₁₁| dans Bₒ<0,1.

A titre comparatif, d'autres mesures ont été effectuées sur un filtre passe-bande comportant 3 résonateurs de configurations identiques aux précédents (a=b=6 mm, h=15 mm, εᵣ=37) et de fréquences propres 1060 MHz pour le résonateur d'entrée, 1080 MHz pour celui du milieu et 1060 MHz pour celui de sortie. Les caractéristiques de ce filtre à 3 pôles sont alors: f.=1070 MBz, Bₒ=20 MHz, B₂₀=50 MHz et B₄₀=110 MHz. Le coefficient S₁₁ de la matrice de diffusion est inférieur à 0,1.

Les résonateurs selon l'invention se prêtent également très bien à la réalisation de filtres coupe-bande. La figure 8 représente un tel filtre. La coupe du boîtier a été effectuée comme pour la figure 5. On reconnaît le boîtier 50 sur lequel se fixe un couvercle non représenté. Le fond du boîtier est recouvert d'un substrat 51 en matériau diélectrique de faible constante diélectrique. Le filtre comprend 3 résonateurs quart d'onde 52, 53 et 54, des trous 55 et 56 qui permettent le passage d'un conducteur 57 d'entrée du signal et d'un conducteur de sortie 58, une ligne 59 qui peut être l'âme d'une ligne coaxiale. Le boîtier ainsi que son couvercle sont réunis à la masse. Les distances séparant les résonateurs entre eux et entre la ligne 59 sont de l'ordre de grandeur de l'arête a. Il est également possible d'obtenir avec ce genre de filtres un réglage des couplages par la présence de vis modifiant le champ électromagnétique entre les résonateurs.

Les filtres coupe-bandes et passe-bandes réalisés à l'aide de résonateurs quart d'onde présentent une première réponse parasite à une fréquence sensiblement triple de leur fréquence de fonctionnement.

## Revendications

1. Filtre haute-fréquence comportant:
- un boitier (24) comportant une face inférieure recouverte d'un substrat (31) isolant;
- au moins un résonateur fixé audit substrat et comprenant un milieu diélectrique à six faces, caractérisé en ce que quatre au plus desdites faces étant recouvertes par une métallisation et deux autres faces non recouvertes étant opposées l'une à l'autre, lesdites faces métallisées étant perpendiculaires au plan du substrat.

2. Filtre haute-fréquence selon la revendication 1, caractérisé en ce que lesdits résonateurs (20, 21, 22 et 23) sont agencés entre des moyens excitateurs (29) et collecteurs (30) constituant les bornes d'entrée et de sortie dudit filtre afin que l'énergie électromagnétique incidente soit filtrée successivement par lesdits résonateurs; la présence desdits résonateurs produisant un filtre passe-bande.

3. Filtre haute-fréquence selon la revendication 1, caractérisé en ce que lesdits résonateurs (52, 53 et 54) sont agencés pour prélever de l'énergie électromagnétique véhiculée par une ligne de propagation (59) reliant les bornes d'entrée et de sortie dudit filtre; la présence desdits résonateurs produisant un filtre coupe-bande.

## Patentansprüche

1. Hochfrequenzfilter,
- mit einem Gehäuse (24), dessen Boden mit einem isolierenden Substrat (31) bedeckt ist,
- mit mindestens einem auf dem Substrat befestigten Resonator, der einen dielektrischen Körper mit sechs Seiten enthält, dadurch gekennzeichnet, daß höchstens vier der Seiten mit einer Metallschicht bedeckt sind und zwei weitere nicht mit einer Metallschicht bedeckten Seiten einander gegenüberliegen, wobei die mit einer Metallschicht bedeckten Seiten senkrecht zur Ebene des Substrats liegen.

2. Hochfrequenzfilter nach Anspruch 1, dadurch gekennzeichnet, daß die Resonatoren (20, 21, 22 und 23) zwischen Anregungsmitteln (29) und Kollektormitteln (30) angeordnet sind, die die Eingangs- und Ausgangsklemmen des Filters bilden, so daß die einfallende elektromagnetische Energie nacheinander von den Resonatoren gefiltert wird und die Gesamtheit dieser Resonatoren ein Bandpaßfilter darstellt.

3. Hochfrequenzfilter nach Anspruch 1, dadurch gekennzeichnet, daß die Resonatoren (52, 53 und 54) so angeordnet sind, daß elektromagnetische Energie aus der Energie entnommen wird, die auf einer die Eingangs- und Ausgangsklemmen des Filters verbindenden Fortpflanzungsstrecke (59) übertragen wird, wobei die Gesamtheit dieser Resonatoren ein Bandsperrfilter darstellt.

## Claims

1. A high frequency filter comprising:
- casing (24), the bottom of which is covered by an insulating substrate (31),
- at least one resonator fixed to said substrate and comprising a dielectric medium having six surfaces, characterized in that at the most four of said surfaces are metal coated and that two non-metal coated other surfaces are opposed to each other, said metal coated surfaces being perpendicular to the plane of the substrate.

2. A high frequency filter according to claim 1, characterized in that said resonators (20, 21, 22 and 23) are arranged between stimulating means (29) and collector means (30) constituting the input and output terminals of the filter such that the incident electromagnetic energy is successively filtered by said resonators, the presence of said resonators causing the filter to become a band-pass filter.

3. A high frequency filter according to claim 1, characterized in that said resonators (52, 53 and 54) are arranged for withdrawing electromagnetic energy transferred by a propagation line (59) which connects the input and output terminals of the filter, the presence of said resonators causing the filter to become a bad-rejection filter.
